# FASCICULE DE BREVET EUROPEEN

(11) **EP 0 781 394 B1**
(45) Date de publication et mention de la délivrance du brevet: **27.05.1998**
(21) Numéro de dépôt: 95933455.8
(22) Date de dépôt: 29.09.1995
(51) Int. Cl.: F25D 3/06, F28D 15/02, F25B 25/00

(54) **DISPOSITIF POUR LE TRANSFERT REGULE DE FRIGORIES ENTRE UNE RESERVE DE FRIGORIES ET UNE ENCEINTE DE CONSERVATION PAR LE FROID**
VORRICHTUNG ZUR GEREGELTEN KÄLTEÜBERTRAGUNG ZWISCHEN EINEM KÄLTESPEICHER UND EINEM KÄLTERAUM
DEVICE FOR THE CONTROLLED TRANSFER OF COLD FROM A COLD SOURCE TO A COOLING ENCLOSURE

(30) Priorité: 30.09.1994 FR 9411816
(43) Date de publication de la demande: 02.07.1997
(73) Titulaire: Grandi, René Vincent, I-22060 Campione d'Italia (IT)
(72) Inventeur: Grandi, René Vincent, I-22060 Campione d'Italia (IT)
(74) Mandataire: Perrier, Jean-Pierre
(86) Numéro de dépôt international: FR9501264
(87) Numéro de publication internationale: WO9610723

(56) Documents cités:
- FR-A- 2 689 222
- FR-A- 2 691 237
- GB-A- 605 192
- GB-A- 1 421 350
- US-A- 1 952 716
- US-A- 2 515 750
- US-A- 2 707 870
- US-A- 3 585 813
- US-A- 4 267 825
- US-A- 5 168 921

## Description

L'invention est relative à un dispositif pour le transfert régulé de frigories entre une réserve de frigories et une enceinte de conservation par le froid tel que défini dans le préambule de la revendication 1. Un tel dispositif est connu, par exemple, du document EP-A-0 166 086.

Bien que visant plus spécialement les conteneurs isothermiques destinés à la conservation de produits frais ou surgelés, pendant leur transport et leur stockage temporaire, le dispositif s'applique à toute enceinte isolée dans laquelle les frigories assurant la conservation proviennent d'une réserve pouvant être constituée par un caisson rapporté dans l'enceinte ou sur l'enceinte, ou par un compartiment séparé disposé au-dessus de l'enceinte.

Le problème à la base de l'invention est celui de la régulation de la température dans l'enceinte de conservation, alors que l'émission des frigories est permanente et incontrôlable, quelle qu'en soit la source, à savoir berlingots contenant un fluide congelé, plaque contenant un liquide eutectique, saumure, ou glace carbonique sous forme de neige, sorbet, ou pain.

Cette absence de régulation entraîne deux inconvénients qui limitent l'application de ce mode de conservation.

Le premier est celui de la consommation de frigories qui, dépendant de la température extérieure, du coefficient d'isolation globale du conteneur, et de la durée du transport et/ou du stockage, est très variable et conduit à des surconsommations, lorsque toute l'énergie n'est pas consommée, car prévue en quantité supérieure aux besoins réels. ou à une détérioration des denrées, ou des produits à conserver, lorsque la quantité fournie est insuffisante pour la durée de conservation.

Le second inconvénient se rencontre plus particulièrement dans l'utilisation de la glace carbonique qui, en raison de sa température de l'ordre de - 70 ° à -80°C,peut parvenir, malgré la présence d'écrans protecteurs, à geler, brûler ou déshydrater les denrées périssables.

Ces inconvénients sont bien connus, mais malgré les nombreuses solutions proposées dans l'état de la technique, ils n'ont pas encore pu être entièrement éliminé, par des moyens fiables régulant la température dans l'enceinte de conservation.

Ainsi, par exemple, EP - A 136 458 et EP - A 166 086, décrivent des dispositifs de répartition de frigories entre une réserve et une enceinte mettant en oeuvre des réseaux de tubes thermiques, également dénommés caloducs, composés de tubes fermés contenant, sous vide, un fluide caloporteur prélevant les frigories de la réserve pour les amener dans l'enceinte.

En raison de l'absence de toute régulation et du principe de fonctionnement des caloducs, les frigories tentent à s'accumuler au bras de l'enceinte de conservation en vidant la réserve, ce qui ne résout ni le problème de la consommation, ni celui de l'obtention d'une température optimale, favorable à la bonne conservation des denrées.

La présente invention a pour objet de remédier à ces inconvénients en fournissant un dispositif pour le transfert régulé de frigories entre une réserve et une enceinte de conservation, dispositif permettant de réguler la température dans l'enceinte, indépendamment de la puissance du moyen frigorigène disposé dans la réserve, tout en réduisant considérablement la consommation de ce moyen.

Cet objet est atteint par un dispositif tel que défini en revendication 1.

Dans ce dispositif, du type mettant en oeuvre un caloduc, le caloduc est composé par une plaque d'échange et de régulation disposée dans l'enceinte, au-dessous de la réserve et à proximité mais sans contact de la paroi isolante séparant la réserve et l'enceinte, cette plaque, munie d'un réseau interne serpentant pour le fluide caloporteur et, d'un côté, d'au moins un tube capteur communiquant avec le réseau précité et pénétrant dans la réserve de frigories par un canal de la paroi isolante, étant montée oscillante autour d'un axe horizontal transversal entre deux positions, disposées de part et d'autre du plan horizontal, à savoir une position d'échange dans laquelle elle est inclinée de haut en bas en partant du tube capteur, et une position de stabilisation dans laquelle elle est inclinée de bas en haut en partant de ce tube capteur, ladite plaque étant également reliée, par son côté opposé à celui doté du tube capteur, à des moyens moteurs commandant son oscillation de part et d'autre du plan horizontal en fonction de la température dans l'enceinte.

Dans ce dispositif, lorsque le caloduc, constitué par la plaque d'échange et le tube capteur est en position d'échange, c'est à dire lorsque la plaque est inclinée du haut vers le bas en partant du tube capteur, l'extrémité de ce tube capteur est à l'intérieur de la réserve de frigories, dont il peut capter les frigories pour les transmettre au serpentin contenu dans la plaque d'échange.

Dès que la température dans l'enceinte atteint un seuil défini, par exemple 4°, 0° ou 20°C, les moyens moteurs provoquent le basculement de la plaque de manière que, d'une part, celle-ci venant en position de stabilisation, soit inclinée du bas vers le haut en partant du tube capteur et que l'extrémité du tube capteur ne soit plus dans la réserve. mais dans la paroi séparant cette réserve de l'enceinte de conservation. Le tube capteur n'étant plus dans la réserve de frigories et la plaque n'ayant plus l'inclinaison adéquate, le froid ne peut plus être conduit jusqu'à l'enceinte de conservation.

Il est bien évident qu'une élévation de la température dans l'enceinte déclenche le fonctionnement des moyens moteurs pour amener la plaque de sa position de stabilisation à sa position d'échange.

Dans une forme d'exécution de l'invention, le tube capteur, rigide et solidaire de la plaque, comporte à son extrémité libre un bouchon isolant apte, lorsque la plaque est en position de stabilisation, à obturer le canal de communication entre la réserve et l'enceinte de conservation pour interrompre tout échange thermique avec la réserve.

Cette disposition simple évite toute perte de calories par conductibilité thermique à travers le matériau constitutif du caloduc.

Dans une autre forme d'exécution, le tube capteur est constitué par un corps tubulaire, déformable élastiquement longitudinalement, traversant de manière étanche le canal de la paroi isolante, et dont l'extrémité, disposée dans la réserve, est raccordée au réseau de fluide caloporteur d'une plaque de transfert qui, similaire à la plaque d'échange et de régulation avec laquelle elle forme un unique caloduc, est disposée sur le fond de la réserve, de manière fixe et est inclinée du haut vers le bas en allant vers le tube capteur.

Cette plaque de transfert, qui est donc disposée en permanence dans la réserve de frigories, réduit le temps de réponse du caloduc lorsque la plaque d'échange et de régulation est amenée en position d'échange mais n'influe pas sur l'émission de frigories lorsque la plaque d'échange est en position de stabilisation, puisque précisément la circulation du fluide caloporteur au sein du caloduc est interrompue par l'inversion de la position angulaire de la plaque d'échange.

Il ressort déjà que le dispositif selon l'invention apporte un progrès important à la maîtrise de la régulation de la température dans l'enceinte de conservation, tout en permettant, avec la même masse frigorigène d'économiser l'émission des frigories et d'augmenter l'autonomie, donc d'augmenter la durée de conservation.

D'autres avantages ressortiront de la description qui suit en référence au dessin schématique annexé représentant, à titre d'exemples, plusieurs formes d'exécution de ce dispositif dans le cas de son application à un conteneur.
Figures 1 et 2 sont des vues partielles de côté en coupe montrant une première forme d'exécution de ce dispositif, respectivement lorsqu'il est en position de stabilisation, et en position d'échange,
Figure 3 est une vue en plan par dessus de la plaque d'échange,
Figure 4 est une vue de côté en coupe transversale et à échelle réduite d'un conteneur équipé du dispositif selon l'invention,
Figures 5 et 6 sont des vues partielles de côté en élévation montrant une autre forme d'exécution du dispositif lorsque la plaque d'échange est, respectivement, en position de stabilisation et en position d'échange, et dans le cadre de l'application de ce dispositif à une réserve de frigories alimentable par un fluide frigorigène ou par des pains de glace carbonique, et par un fluide frigorigène refroidi par serpentin,
Figure 7 est une vue partielle de côté, en coupe transversale, montrant l'application du dispositif à un conteneur équipé d'une réserve hermétique à refroidissement par une platine extérieure,
Figure 8 est une vue partielle de côté en élévation et en coupe transversale montrant le conteneur de figure 7, lorsque sa réserve est encastrée sur une platine d'alimentation,
Figure 9 est une vue partielle de côté en élévation avec coupe transversale montrant l'application du dispositif à un conteneur avec réserve de frigories rechargeable par un dispositif de régénération extérieur.

Dans la forme d'exécution représentée aux figures 1 à 4, la référence numérique 1 désigne le conteneur avec sa réserve 2 de frigories. Ces deux éléments sont dotés de parois isolantes 3 et sont donc séparés par une paroi 3a. L'enceinte de conservation 10, ménagée dans le conteneur 1, communique avec la réserve de frigories 3 par un canal 4.

Le dispositif de régulation selon l'invention est composé d'une plaque 7, de transfert et d'échange, contenant un réseau serpentant 6, schématisé ici par un serpentin. Ce réseau, rempli de fluide caloporteur après avoir été vidé d'air, fait partie du caloduc comprenant également au moins un tube capteur 5 saillant verticalement vers le haut de la plaque 7.

La plaque 7, qui est réalisée en matériau conducteur de la chaleur, et par exemple en métal tel qu'acier inoxydable ou aluminium, est disposée dans l'enceinte, au-dessous et à proximité, mais sans contact, de la paroi 3a séparant l'enceinte 10 de la réserve 2.

La figure 3 montre que cette plaque a, vue en plan par dessus, une forme générale rectangulaire, dont les dimensions sont inférieures à celles de la section transversale de l'enceinte 10 dans laquelle la plaque est appelée à se mouvoir. En effet, cette plaque est montée oscillante autour d'un axe transversal horizontal, matérialisé par les deux tenons 12, visibles à la figure 3. Elle peut osciller de part et d'autre du plan horizontal entre une position d'échange, représentée en A à la figure 2, et une position de stabilisation, représentée en B à la figure 1.

Le tube capteur 5 prolonge le serpentin caloporteur et est muni, à son extrémité libre, qui pénètre dans la réserve de frigories 2, d'un bouchon 8 en matériau isolant dont l'utilité sera précisée plus loin.

Par son bord, qui est opposé à celui équipé du tube capteur 5, la plaque 7 est reliée à des moyens moteurs qui, dans la forme d'exécution des figures 1 à 4, comprennent un moteur électrique 11 alimenté par des piles 22 actionnant une vis sans fin 23. Cette vis sans fin coopère avec un écrou, non représenté, lié à la plaque. L'alimentation du moteur électrique 11 est sous la dépendance d'un thermostat 9, disposé dans l'enceinte de conservation 10.

La réserve de frigories 2 est munie d'une trappe 13 permettant de la remplir en produits frigorifiques pouvant être constitués par du glycol 19 ou par des pains de glace carbonique 20. Cette réserve est également dotée d'une soupape 14 servant au dégazage des produits gazeux et d'une tôlerie 15 protégeant le tube capteur, afin que son mouvement ne soit pas entravé par un quelconque produit ou fluide réfrigérant. Enfin, une trappe de visite 16 sert à l'échange des piles 22 et au contrôle du moteur 11, pouvant d'ailleurs être remplacé par un électro-aimant.

A la figure 1, la plaque 7 est en position de stabilisation et donc inclinée de bas en haut en partant du tube capteur. Dans cette position, elle s'oppose à la circulation des frigories dans le serpentin 6 du caloduc et interrompt donc toute émission de frigories en direction de l'enceinte de conservation. On notera que, dans cette position, le bouchon 8 du tube capteur 5 obture de façon étanche, l'extrémité du conduit 4 de communication entre la réserve 2 et l'enceinte 10 et évite ainsi tout échange thermique par conduction directe. Lorsque la température dans l'enceinte s'élève, le thermostat 9 déclenche l'alimentation du moteur 11 qui, par la vis 21, fait basculer la plaque de sa position de stabilisation B à sa position d'échange A dans laquelle elle est inclinée de haut en bas en partant du tube capteur 5. Cela a pour effet, d'une part, de faire pénétrer l'extrémité supérieure du tube capteur 5 dans la réserve 2, et d'autre part, d'amener le caloduc dans sa position de fonctionnement. Il en résulte que les frigories, prélevées par le tube capteur 5 et circulant dans le serpentin 6, sont transférées sur la plaque 7 qui les diffuse dans l'enceinte 10.

Il est très important que, dans sa position d'échange, la plaque 7 ait une inclinaison qui par rapport au plan horizontal soit au moins de l'ordre de 3°, afin de permettre le fonctionnement du caloduc. L'inclinaison de la plaque d'échange, dans sa position de stabilisation, est du même ordre, mais peut être inférieure, l'essentiel étant que la plaque passe au-delà de la position horizontale pour arrêter le fonctionnement du caloduc.

Bien entendu, dès que la température dans l'enceinte 10 est suffisamment abaissée et atteint le seuil de déclenchement du thermostat 9, celui-ci commande l'alimentation du moteur 11 pour amener la plaque dans sa position de stabilisation.

Il ressort de ce qui précède que la régulation de la température dans l'enceinte s'effectue suivant le principe du tout ou rien, et de manière automatique. Cela permet de réduire la consommation des produits frigorifiques et d'augmenter la durée de consommation par rapport aux conteneurs actuels ne comportant pas un tel dispositif.

La figure 4 représente un conteneur de transport complet et équipé. Son enceinte 10 est équipée de clayettes 18 et d'une grille 17 protégeant la plaque et évitant que son espace de débattement soit encombré par des produits ou denrées stockés dans l'enceinte.

Dans la forme d'exécution représentée aux figures 5 à 9, le tube capteur 5a est constitué par un corps tubulaire déformable longitudinalement de manière élastique et, par exemple, comportant d'origine des zones de pliage facilitant sa déformation longitudinale. Comme précédemment, ce tube capteur communique par son extrémité inférieure avec le réseau 6 de la plaque 7, mais en plus, il communique par son extrémité supérieure avec un serpentin 26 circulant dans une plaque de transfert 27, disposée sur le fond de la réserve 2 de frigories. La plaque 27 occupe une position fixe et est inclinée par rapport à l'horizontale, de haut en bas, en allant vers le tube capteur 5a. Le réseau 26, le réseau 6 et le tube capteur intermédiaire 5a définissent un même caloduc.

Dans cette forme d'exécution, la plaque de transfert 27, en contact direct avec les produits frigorifiques 19 ou 20, alimente plus rapidement en frigories la plaque 7 lorsqu'elle passe en position d'échange, montrée à la figure 6. On notera que, dans cette position d'échange de la plaque 7, le tube 5a est comprimé longitudinalement, sans que cela affecte la circulation du fluide caloporteur qui le parcourt entre la plaque de transfert 27 et la plaque d'échange 7 et inversement.

Le basculement de la plaque 7 peut être assuré par les mêmes moyens moteurs que ceux décrits dans la forme d'exécution précédente ou par ceux décrits aux figures 5 et 6. Ces moyens sont essentiellement composés par un barreau 28 en matériau bon conducteur de la chaleur constituant, à la fois, moyens de détection de la température dans l'enceinte 10 et moyens moteurs.

Dans la forme d'exécution représentée aux figures 5 et 6, ce barreau est disposé verticalement contre l'une des parois verticales de l'enceinte 10 par rapport à laquelle il est guidé en translation longitudinale. Il prend appui sur la paroi inférieure de l'enceinte et est munie à son extrémité supérieure d'une tête 29 s'appuyant avec interposition d'un ressort 30 contre l'extrémité libre de la plaque 7. On conçoit aisément que les variations de température dans l'enceinte 10 entraînent des variations de longueurs du barreau 8 et, en conséquence, des variations de la position angulaire de la plaque 7 par rapport au plan horizontal. Le ressort 30 permet d'absorber les grands allongements du barreau 28, par exemple, dans le cas de grosses chaleurs, en évitant que le barreau détruise la plaque 7 et le dispositif de régulation.

Dans la forme d'exécution représentée aux figures 7 à 9, le barreau 28a est disposé horizontalement dans des paliers coulissants non représentés, au-dessous de la plaque 7 dans l'intervalle entre la plaque 7 et la grille de protection 17. L'une de ses extrémités est fixée contre la paroi verticale du conteneur disposé du côté du tube capteur 5a et son autre extrémité est en appui contre un levier 31 actionnant un doigt 32 saillant vers le bas de la plaque 7.

Le barreau peut être réalisé en métal, mais il peut également être réalisé en matière synthétique et, par exemple, dans un polyéthylène ayant un bon coefficient de dilatation tel qu'un polyéthylène haute densité ayant un coefficient de dilatation de l'ordre de 0,004.

Ces moyens moteurs sont particulièrement avantageux puisqu'ils ne nécessitent aucune énergie, sont fiables, sont peu encombrants et peuvent fonctionner aussi bien pour la conservations à 4° C ou 0° C des produits frais, ou à - 25° C des produits surgelés, et cela par simple modification de la position de leur ancrage par rapport au conteneur.

Le dispositif de régulation selon l'invention peut être utilisé quelle que soit la nature les produits ou moyens constituant la réserve de frigories. C'est ainsi que, comme montré à la figure 6, la réserve 2a peut être aménagée pour recevoir un liquide 35, se congelant à une température inférieure à la température de conservation dans l'enceinte, et comporter, à cet effet, un conduit 36 pour l'alimentation de la réserve en liquide et un conduit 37 pour la vidange de ce liquide, mais aussi un serpentin 38 de refroidissement de ce liquide. Les deux extrémités respectivement 38a et 38b du serpentin traversent l'une des parois isolantes 3 de la réserve 2 et sont dotées de raccords 39a. 39b pouvant se raccorder à un groupe frigorifique fournissant un fluide frigorigène à une température inférieure à celle du liquide 35 contenu dans la réserve.

La figure 9 montre la régénération de la réserve de frigories 2 au moyen d'un dispositif 40 comportant un groupe de production de froid 42 dont le serpentin 43 assure le refroidissement d'un liquide frigorigène 44, disposé dans un récipient isolant 45. Deux conduits souples 46a et 46b, dont celui 46a est doté d'une pompe 47, aboutissent à des raccords 48a, 48b pouvant être connectés aux raccords 39a, 39b du serpentin 38 de la réserve de calories du conteneur. La régénération de la réserve 2a s'effectue en faisant circuler le liquide frigorigène 44 en direction de cette réserve. Parcourant le serpentin 38, ce liquide provoque la congélation du fluide 35. Dès que celle-ci est atteinte, les raccords 48a et 48b sont déconnectés et le conteneur peut être utilisé pour recevoir les produits dont il faut assurer la conservation.

On notera que, dans ces conditions, la plaque d'échange 27, par sa grande surface de contact avec le produit congelé, favorise la transmission des frigories au caloduc. Lorsque toutes les frigories sont consommées, et en prévision d'une nouvelle utilisation, le conteneur est ramené au poste de chargement 40. Celui-ci peut être du type de celui qui, décrit dans le brevet européen n° 639 256 au nom du demandeur, prélève le fluide ayant perdu ses frigories par le circuit 39b, 48b, 46d, pour le diriger vers une première réserve puis le remplace par un fluide réfrigéré provenant d'une autre réserve par le circuit 46a, 48a, 39a.

Avec cet aménagement, le conteneur possède une importante réserve de frigories, sans pour autant être équipé d'un groupe de production de froid.

A titre d'exemple, pour obtenir dans une enceinte de conservation 10 ayant une capacité de 900 litres, une température de conservation de l'ordre de - 20 à - 25° C, le fluide frigorigène 35 disposé dans la réserve 2a est porté à une température de congélation de l'ordre de - 30 à - 33° C par le serpentin 38 dont le fluide 44 est lui-même porté à une température de l'ordre de -37°C. Une telle charge frigorifique permet, même dans des conditions estivales, d'assurer la conservation de produits surgelés pendant une durée de plusieurs jours, et cela grâce au dispositif de régulation selon l'invention.

Dans la forme d'exécution représentée aux figures 7 et 8, la réserve 2b peut aussi être aménagée pour être rechargée en calories par le dispositif décrit dans le brevet français 2 689 222 au nom du demandeur. A cet effet, la réserve 2b comporte une cavité étanche débouchant à l'extérieur et pouvant être obturée par une trappe 52. La paroi de cette cavité est en matériau conducteur de la chaleur et est contact direct avec le liquide frigorigène 53 disposé dans la réserve.

Le chargement en frigories s'effectue en introduisant dans la cavité 50 une platine 54 parcourue intérieurement par l'évaporateur 55 d'un groupe frigorifique 56. Après que le fluide frigorigène 53 ait été porté à la température adéquate, pouvant aller jusqu'à sa congélation, la platine 54 portée par une potence 57 est désaccouplée du conteneur 1, et la trappe 52 est fermée.

Cette technique de charge permet également de régénérer la réserve de frigories à un poste fixe, sans qu'il soit nécessaire de doter le conteneur d'un groupe frigorifique.

Dans cette application, le dispositif de régulation est très important car il ménage la dissipation des frigories et permet d'augmenter la durée de conservation des produits et denrées disposés dans le conteneur.

A la figure 8, les références 58, 59 et 60 désignent un capotage et des volets isolants se rabattant sur la platine 55 pour éviter les déperditions calorifiques de la platine 58 lorsqu'elle n'est pas utilisée.

Bien que très intéressant dans le cas de son application à la régulation de la température dans l'enceinte de conservation d'un conteneur, le dispositif de transfert régulé selon l'invention peut aussi être appliqué sur tout récipient comportant des parois isolées et destiné à contenir des produits quelconques. Il peut, par exemple, être disposé dans un boîtier se posant sur une caisse isolante du type de celles utilisées pour contenir des poissons frais, ou tous autres produits de la pêche immergés dans un lit de glace pilée, ou pour le transfert des cadavres.

## Revendications

1. Dispositif pour le transfert régulé de frigories entre une réserve de frigories (2,2a,2b) et une enceinte de conservation par le froid (10) dans lequel le transfert de frigories, entre la réserve supérieure (2,2a,2b) et l'enceinte inférieure (10) séparées par une paroi isolante (3a), est assuré par un tube thermique ou caloduc réalisé en matériau bon conducteur de la chaleur et contenant, sous vide, un fluide caloporteur, **caractérisé en ce que** le caloduc est composé par une plaque (7) d'échange et de régulation disposée dans l'enceinte (10), au-dessous de la réserve (2,2a,2b) et à proximité mais sans contact de la paroi isolante (3a) séparant la réserve et l'enceinte, cette plaque (7) étant munie d'un réseau interne serpentant (6) pour le fluide caloporteur et, d'un côté, d'au moins un tube capteur (5, 5a) communiquant avec le réseau précité et pénétrant dans la réserve (2,2a,2b) de frigories par un canal (4) ménagé dans la paroi isolante (3a) et étant montée oscillante autour d'un axe horizontal transversal entre deux positions disposées de part et d'autre du plan horizontal, à savoir une position d'échange (A), dans laquelle elle est inclinée de haut en bas en partant du tube capteur, et une position de stabilisation (B), dans laquelle elle est inclinée de bas en haut en partant de ce tube capteur (5, 5a), ladite plaque (7) étant également reliée, par son côté opposé à celui doté du tube capteur (5, 5a) à des moyens moteurs (11 et 9, 28, 28a) commandant son oscillation de part et d'autre du plan horizontal en fonction de la température dans l'enceinte (10).

2. Dispositif selon la revendication 1, **caractérisé en ce que** la plaque (7) d'échange et de régulation forme, par rapport à l'horizontale, et lorsqu'elle est en position d'échange (A), un angle d'au moins 3°.

3. Dispositif selon l'une quelconque des revendications 1 et 2, **caractérisé en ce que** le tube capteur (5), rigide et solidaire de la plaque (7), comporte à son extrémité libre un bouchon isolant (8) apte, lorsque la plaque est en position de stabilisation (B), à obturer le canal (4) de communication entre la réserve (2) et l'enceinte de conservation (10) pour interrompre tout échange thermique avec la réserve.

4. Dispositif selon l'une quelconque des revendications 1 et 2. **caractérisé en ce que** le tube capteur (5a) est constitué par un corps tubulaire déformable longitudinalement de manière élastique, traversant de manière étanche le canal (4) de la paroi isolante, et dont l'extrémité disposée dans la réserve est raccordée au réseau (26) de fluide caloporteur d'une plaque de transfert (27) qui, similaire à la plaque (7) d'échange et de régulation avec laquelle elle forme un unique caloduc, est disposée sur le fond de la réserve (2,2a,2b), de manière fixe, et est inclinée du haut vers le bas en allant vers le tube capteur (5a).

5. Dispositif selon l'une quelconque des revendications 1 à 4, **caractérisé en ce que** les moyens moteurs sont constitués par un électro-aimant alimenté par piles (22) et dont l'alimentation est contrôlée par un thermostat (9) disposé dans l'enceinte de conservation (10).

6. Dispositif selon l'une quelconque des revendications 1 à 4, **caractérisé en ce que** les moyens moteurs sont constitués par un moteur électrique (11) lié à une vis sans fin (21) coopérant avec un écrou solidaire de la plaque (7), ce moteur étant alimenté par piles (22) sous le contrôle d'un thermostat (9) disposé dans l'enceinte de conservation (10).

7. Dispositif selon l'une quelconque des revendications 1 à 4, **caractérisé en ce que** les moyens moteurs sont constitués par un barreau (28, 28a), en matériau conducteur de la chaleur et à fort coefficient de dilatation, dont une extrémité est fixée contre l'une des parois de l'enceinte (10), et dont l'autre extrémité vient en contact avec la plaque (7), directement ou par l'intermédiaire d'un renvoi d'angle.

8. Dispositif selon la revendication 7, **caractérisé en ce que** le barreau (28a) est disposé horizontalement au-dessous de la plaque d'échange (7), entre cette plaque et une grille de protection, et son extrémité libre vient en appui contre un levier (31) actionnant un doigt (32) saillant verticalement vers le bas de la plaque (7).

9. Dispositif selon l'une quelconque des revendications 1 à 8, **caractérisé en ce que** la réserve de frigories (2a) contient un fluide (35), se congelant à une température inférieure à la température de conservation dans l'enceinte (10), et un serpentin de congélation (38), les deux extrémités (38a, 38b) de ce serpentin traversant l'une des parois isolantes de la réserve (2a), étant muni de raccords (39a, 39b) pour raccordement aux conduits d'entrée (46a) et de sortie (46b) d'un groupe frigorifique (40) assurant le refroidissement du fluide frigorigène (44) contenu dans le serpentin (38) à une température inférieure à celle de congélation du fluide (35) contenu dans la réserve (2a).

## Patentansprüche

1. Einrichtung zur regulierten Übertragung von Kälteinhalten zwischen einer Kältereserve (2, 2a, 2b) und einem Aufbewahrungskühlraum (10), bei der die Übertragung der Kälteinhalte zwischen der oberen Reserve (2, 2a, 2b) und dem unteren Raum (10), die durch eine Isolierwand (3a) getrennt sind, mittels eines aus einem gut wärmeleitenden Material gebildeten Thermorohrs oder einer Wärmeleitung erfolgt, welches bzw. welche unter Unterdruck ein Wärmeträgerfluid enthält,
dadurch gekennzeichnet, daß die Wärmeleitung aus einer Austausch- und Regulierplatte (7) aufgebaut ist, welche in dem Raum (10) unterhalb der Reserve (2, 2a, 2b) und nahe der die Reserve und den Raum trennenden Isolierwand (3a), jedoch ohne Kontakt mit dieser angeordnet ist, wobei diese Platte (7) mit einem internen Schlangennetz (6) für das Wärmeträgerfluid und an einer Seite mit mindestens einem Aufnehmerrohr (5, 5a) versehen ist, welches mit diesem Netz in Verbindung steht und in die Kältereserve (2) durch einen in der Isolierwand (3a) ausgebildeten Kanal (4) hineingeführt ist, und um eine horizontale Querachse zwischen zwei beidseits der horizontalen Ebene angeordneten Stellungen schwenkbar angebracht ist, nämlich einer Austauschstellung (A), in der sie ausgehend von dem Aufnehmerrohr von oben nach unten geneigt ist, und einer Stabilisierungsstellung (B), in der sie ausgehend von dem Aufnehmerrohr (5, 5a) von unten nach oben geneigt ist, wobei die Platte (7) mit ihrer Seite, die der mit dem Aufnehmerrohr (5, 5a) versehenen Seite gegenüberliegt, außerdem mit Motormitteln (11 und 9, 28, 28a) verbunden ist, welche ihre Verschwenkung zu beiden Seiten der horizontalen Ebene in Abhängigkeit von der Temperatur in dem Raum (10) steuern.

2. Einrichtung nach Anspruch 1,
dadurch gekennzeichnet, daß die Austausch- und Regulierplatte (7) einen Winkel von mindestens 3° zur Horizontalen bildet, wenn sie sich in der Austauschstellung (A) befindet.

3. Einrichtung nach einem der Ansprüche 1 und 2,
dadurch gekennzeichnet, daß das starre und mit der Platte (7) verbundene Aufnehmerrohr (5) an seinem freien Ende einen Isolierpfropfen (8) aufweist, welcher dazu geeignet ist, den Verbindungskanal (4) zwischen der Reserve (2) und dem Aufbewahrungsraum (10) zu verschließen, wenn sich die Platte in der Stabilisierungsstellung (B) befindet, um jeglichen thermischen Austausch mit der Reserve zu unterbinden.

4. Einrichtung nach einem der Ansprüche 1 und 2,
dadurch gekennzeichnet, daß das Aufnehmerrohr (5a) von einem in elastischer Weise längsdeformierbaren Rohrkörper gebildet ist, der in dichter Weise den Kanal (4) der Isolierwand durchsetzt und dessen in der Reserve angeordnetes Ende an ein Netz (26) für ein Wärmeträgerfluid einer zu der Austausch- und Regulierplatte (7), mit der sie eine einzige Wärmeleitung bildet, ähnlichen Übertragungsplatte (27) angeschlossen ist, welche am Grund der Reserve (2, 2a, 2b) in fester Weise angeordnet ist und zu dem Aufnehmerrohr (5a) hin von oben nach unten geneigt ist.

5. Einrichtung nach einem der Ansprüche 1 bis 4,
dadurch gekennzeichnet, daß die Motormittel von einem von Zellen (22) versorgten Elektromagnet gebildet sind, dessen Versorgung mittels eines in dem Aufbewahrungsraum (10) angeordneten Thermostats (9) gesteuert ist.

6. Einrichtung nach einem der Ansprüche 1 bis 4,
dadurch gekennzeichnet, daß die Motormittel von einem Elektromotor (11) gebildet sind, welcher mit einer Schraube ohne Ende (21) verbunden ist, die mit einer mit der Platte (7) verbundenen Mutter zusammenwirkt, wobei der Motor unter der Steuerung eines in dem Aufbewahrungsraum (10) angeordneten Thermostats (9) von Zellen (22) versorgt ist.

7. Einrichtung nach einem der Ansprüche 1 bis 4,
dadurch gekennzeichnet, daß die Motormittel von einem Stab (28, 28a) aus einem wärmeleitenden Material mit einem hohen Wärmeausdehnungskoeffizienten gebildet sind, dessen eines Stabende an einer der Wände des Raums (10) befestigt ist und dessen anderes Ende unmittelbar oder unter Zwischenschaltung eines Winkelgetriebes in Kontakt mit der Platte (7) steht.

8. Einrichtung nach Anspruch 7,
dadurch gekennzeichnet, daß der Stab (28a) horizontal unterhalb der Austauschplatte (7) zwischen dieser Platte und einem Schutzgitter angeordnet ist und daß sein freies Ende an einem Hebel (31) anliegt, welcher einen vertikal zur Unterseite der Platte (7) hin vorstehenden Finger (32) betätigt.

9. Einrichtung nach einem der Ansprüche 1 bis 8,
dadurch gekennzeichnet, daß die Kältereserve (2a) ein bei einer Temperatur unterhalb der Aufbewahrungstemperatur in dem Raum (10) gefrierendes Fluid (35) sowie eine Gefrierschlange (38) enthält, wobei die beiden Enden (38a, 38b) dieser Schlange eine der Isolierwände der Reserve (2a) durchsetzen und mit Anschlüssen (39a, 39b) zum Anschluß an Eingangs- (46a) und Ausgangsleitungen (46b) eines Kühlaggregats (40) versehen sind, welches die Abkühlung des in der Schlange (38) enthaltenen Kühlfluids (44) auf eine Temperatur unterhalb der Gefriertemperatur des in der Reserve (2a) enthaltenen Fluids (35) gewährleistet.

## Claims

1. A device for the controlled transfer of negative thermal energy between a negative thermal energy store (2,2a,2b) and a cold storage enclosure (10) in which the transfer of negative thermal energy between the upper store (2,2a,2b) and the lower enclosure (10) separated by an insulating wall (3a), is effected by a thermal tube or heat duct made of material which is a good heat conductor and containing, under vacuum, a heat-exchanging fluid, characterised in that the heat duct comprises an exchange and control plate (7) disposed in the enclosure (10), below the store (2,2a,2b) and close to but not in contact with the insulating wall (3a) separating the store and the enclosure, this plate (7) being provided with a winding internal system (6) for the heat-exchanging fluid and, on one side, with at least one collector tube (5,5a) communicating with the aforementioned system and penetrating into the negative thermal energy store (2,2a,2b) through a passage (4) formed in the insulating wall (3a) and being mounted so as to oscillate about a transverse horizontal axis between two positions disposed to either side of the horizontal plane, namely an exchange position (A), in which it is downwardly inclined from the collector tube, and a stabilisation position (B), in which it is upwardly inclined from the collector tube (5,5a), the plate (7) also being connected, by its side opposed to that having the collector tube (5,5a), to motor means (11 and 9,28,28a) controlling its oscillation to either side of the horizontal plane as a function of the temperature within the enclosure (10).

2. A device according to claim 1, characterised in that the exchange and control plate (7) forms, with respect to the horizontal, and when it is in the exchange position (A), an angle of at least 3°.

3. A device according to any one of claims 1 and 2, characterised in that the collector tube (5), which is rigid and joined to the plate (7), has at its free end an insulating plug (8) adapted, when the plate is in the stabilisation position (B), to close the communication passage (4) between the store (2) and the storage enclosure (10) in order to cut off any heat exchange with the store.

4. A device according to any one of claims 1 and 2, characterised in that the collector tube (5a) is constituted by a resiliently longitudinally deformable tubular body, extending in sealed manner through the passage (4) in the insulating wall, and of which the end located in the store is connected to the heat-exchanging fluid system (26) of a transfer plate (27) which, similar to the exchange and control plate (7) with which it forms a single heat duct, is disposed on the base of the store (2,2a,2b), in a fixed manner, and is downwardly inclined towards the collector tube (5a).

5. A device according to any one of claims 1 to 4, characterised in that the motor means are constituted by an electro-magnet supplied by batteries (22) and of which the supply is controlled by a thermostat (9) disposed within the storage enclosure (10).

6. A device according to any one of claims 1 to 4, characterised in that the motor means are constituted by an electric motor (11) connected to an endless screw (21) cooperating with a nut joined to the plate (7), this motor being supplied by batteries (22) under the control of a thermostat (9) disposed in the storage enclosure (10).

7. A device according to any one of claims 1 to 4, characterised in that the motor means are constituted by a bar (28,28a) of heat conducting material having a high coefficient of expansion, of which one end is fixed against one of the walls of the enclosure (10), and of which the other end comes into contact with the plate (7), directly or by means of an angle-change drive.

8. A device according to claim 7, characterised in that the bar (28a) is disposed horizontally below the exchange plate (7), between this plate and a protective grill, and its free end comes to bear against a lever (31) actuating a finger (32) projecting vertically towards the bottom of the plate (7).

9. A device according to any one of claims 1 to 8, characterised in that the negative thermal energy store (2a) contains a fluid (35) which freezes at a temperature lower than the storage temperature in the enclosure (10), and a freezing coil (38), the two ends (38a,38b) of this coil passing through one of the insulating walls of the store (2a), being provided with connections (39a,39b) for connection to the inlet (46a) and outlet (46b) conduits of a cooling unit (40) ensuring the cooling of the refrigerant fluid (44) contained in the coil (38) to a temperature lower than the freezing temperature of the fluid (35) contained in the store (2a).
